# EUROPÄISCHE PATENTSCHRIFT

(11) **EP 1 169 752 B1**
(45) Veröffentlichungstag und Bekanntmachung des Hinweises auf die Patenterteilung: **13.08.2003**
(21) Anmeldenummer: 00934864.0
(22) Anmeldetag: 04.04.2000
(51) Int. Cl.: H01R 13/52, H05K 5/06, H01R 31/00

(54) **MODUL ZUM ANSCHLUSS VON AKTOREN UND / ODER SENSOREN**
MODULE FOR CONNECTING ACTUATORS AND/OR SENSORS
MODULE DE RACCORDEMENT D'ACTIONNEURS ET/OU DE DETECTEURS

(30) Priorität: 15.04.1999 DE 29906707 U
(43) Veröffentlichungstag der Anmeldung: 09.01.2002
(73) Patentinhaber: SIEMENS AKTIENGESELLSCHAFT, 80333 München (DE)
(72) Erfinder: LEHMEIER, Annemarie, D-92289 Ursensollen (DE); OLBRICH, Werner, D-92224 Amberg (DE); SCHATZ, Wolfgang, D-92224 Amberg (DE)
(86) Internationale Anmeldenummer: DE0001029
(87) Internationale Veröffentlichungsnummer: WO00064012

(56) Entgegenhaltungen:
- EP-A- 0 821 434
- FR-A- 2 662 030
- US-A- 5 696 648

## Beschreibung

Die Erfindung bezieht sich auf ein Modul zum Anschluß von Aktoren und/oder Sensoren, das eine Montageplatte mit einer Ausnehmung zur Aufnahme eines formkodierten Flachkabels und ein auf die Montageplatte aufschwenkbares Gehäuse mit einer Leiterplatte und einer Kontaktierungseinrichtung mit Kontaktstiften zur Kontaktierung des Flachkabels aufweist, wobei das Gehäuse aus einem Gehäuseboden und einem Gehäusedeckel zu einer demontierbaren Einheit zusammengesetzt ist, in deren Innenraum die Leiterplatte demontierbar gehalten ist und wobei der Gehäuseboden und/oder der Gehäusedeckel schachtelförmige ausgeführt ist und zwischen beiden eine umlaufende Dichtung liegt.

Ein gattungsgemäßes Modul ist der EP 0 821 434 A1 zu entnehmen. Im Gehäuseboden ist eine Profildichtung eingelegt bzw. eingespritzt, die durch Zusammenpressen von Gehäuseboden und Gehäusedeckel eine ausreichende Abdichtung gewährleistet. Gehäuseboden und Gehäusedeckel sind hier allerdings nur durch Zerstörung demontierbar, d.h. sie sind dann nicht wieder verwendet werden.

Der Erfindung liegt die Aufgabe zugrunde, ein Modul der obengenannten Art dahingehend zu verbessern, daß sein Gehäuse auf einfache Weise zerstörungsfrei demontierbar ist und zugleich seine Abdichtung nach Schutzart IP 67 gewährleistet ist und hinsichtlich Dichtung des Gehäuses und Kontaktierung des Flachkabels einfache Montage erzielt wird.

Die Aufgabe wird dadurch gelöst, daß der Gehäuseboden und/oder der Gehäusedeckel im kontaktierten Zustand des Flachkabels derart ineinander geschoben sind, daß sich ihre Seitenwände zumindest teilweise formschlüssig überlappen und daß zur vollständigen Funktion der Dichtung, d.h. das Dichten des Gehäusedeckels zum Gehäuseboden, das Gehäuse mit der Montageplatte verschraubt ist.

Vorteilhafte Weiterbildungen der Erfindung sind den Unteransprüchen zu entnehmen.

Ein Ausführungsbeispiel der Erfindung wird im folgenden anhand einer Zeichnung näher erläutert. Es zeigen:
- FIG 1: den prinzipiellen Aufbau eines erfindungsgemäßen Moduls,
- FIG 2: eine Querschnittsansicht des erfindungsgemäßen Moduls und
- FIG 3: eine Draufsicht auf das Modul.

FIG 1 zeigt ein Modul 1 zum Anschluß mehrerer Teilnehmer, z.B. Sensoren und/oder Aktoren. Das Modul 1 dient zum Datenaustausch der Teilnehmer mit einem entfernt gelegenen Master. Als Verbindung zum Master wird ein Bussystem, z.B. eine Zweidrahtleitung, an das Modul 1 angeschlossen. Das Modul 1 besteht im wesentlichen aus einem Gehäuse 2, 3 und einer Montageplatte 4, in deren Ausnehmungen 16 formkodierte Flachkabel 5 als Zweidrahtleitungen eingelegt sind. Das auf die Montageplatte 4 aufschwenkbare Gehäuse 2, 3 beinhaltet eine hier nicht sichtbare Leiterplatte, an die spitze Kontaktierungsstifte 6 angelötet sind. Mit diesen aus den Gehäuse 2, 3 teilweise hervorragenden Kontaktierungsstiften 6 einer Kontaktierungseinrichtung sind mittels Durchdringungstechnik die Flachkabel 5 kontaktierbar.

FIG 2 zeigt eine Querschnittsansicht des Moduls 1 im aufgeschwenkten Zustand. Das Gehäuse ist durch einen Gehäuseboden 2 und einen Gehäusedeckel 3 gebildet und weist einen Innenraum 7 auf, in dem die Leiterplatte 8 gelagert ist. Über Teilnehmeranschlüsse 9 am Gehäusedeckel 3 ist die elektrische Verbindung von Teilnehmern mit der Schaltung auf der Leiterplatte 8 herstellbar. Der Gehäuseboden 2 und der Gehäusedeckel 3 sind schachtelförmig ausgeführt. Sie sind in dem hier gezeigten aufgeschwenkten Zustand derart ineinandergeschoben, daß sich ihre Seitenwände 10 bzw. 11 zumindest teilweise formschlüssig überlappen. In dem hier speziell gezeigten Ausführungsbeispiel ist die Außenkontur des Gehäusebodens 2 der Innenkontur des Gehäusedeckels angepaßt, d.h. der Gehäuseboden 2 ist in den Gehäusedeckel 3 eingeschoben. Der Gehäusedeckel 3 weist an der Innenseite seiner Seitenwände 11 einen Absatz 12 auf. Zwischen diesem Absatz 12 und der Stirnseite 13 des Gehäusebodens 2 liegt eine umlaufende Dichtung 14. Mittels einer Schraube 15 ist das Gehäuse 2, 3 mit der Montageplatte 4 verschraubt, wodurch die vollständige Funktion der Dichtung, nämlich das Dichten des Gehäusedeckels 3 zum Gehäuseboden 2 erreicht wird.

FIG 3 zeigt eine Draufsicht auf das Modul 1 mit seinen vier Teilnehmeranschlüssen 9 und der erwähnten Schraube 15 zur Verschraubung des Gehäuses 2, 3 mit der Montageplatte 4.

## Patentansprüche

1. Modul (1) zum Anschluß von Aktoren und/oder Sensoren, das eine Montageplatte (4) mit einer Ausnehmung (16) zur Aufnahme eines formkodierten Flachkabels (5) und ein auf die Montageplatte (4) aufschwenkbares Gehäuse mit einer Leiterplatte (8) und einer Kontaktierungseinrichtung mit Kontaktstiften (6) zur Kontaktierung des Flachkabels (5) aufweist, wobei das Gehäuse aus einem Gehäuseboden (2) und einem Gehäusedeckel (3) zu einer demontierbaren Einheit zusammengesetzt ist, in deren Innenraum (7) die Leiterplatte (8) demontierbar gehalten ist und wobei der Gehäuseboden (2) und/oder der Gehäusedeckel (3) schachtelförmige ausgeführt ist und zwischen beiden eine umlaufende Dichtung (14) liegt, **dadurch gekennzeichnet, daß** der Gehäuseboden (2) und/oder der Gehäusedeckel (3) im kontaktierten Zustand des Flachkabels (5) derart ineinandergeschoben sind, daß sich ihre Seitenwände (10,11) zumindest teilweise mit Formschluß überlappen und daß zur vollständigen Funktion der Dichtung (14), d.h. das Dichten des Gehäusedeckels (3) zum Gehäuseboden (2), das Gehäuse (2,3) mit der Montageplatte (4) verschraubt ist.

2. Modul nach Anspruch 1, **dadurch gekennzeichnet, daß** das Gehäuse (2,3) auf die Montageplatte (4) aufschwenkbar ist.

3. Modul nach Anspruch 1 oder 2, **dadurch gekennzeichnet, daß** eine der Komponenten (2,3) an der Innenseite der Seitenwände (10 oder 11) einen Absatz (12) aufweist und daß die Dichtung (14) zwischen diesem Absatz (12) und einer Stirnseite (13) der anderen Komponente (2 oder 3) liegt.

## Claims

1. Module (1) for connecting actuators and/or sensors, which has a mounting plate (4) with a recess (16) for receiving a form-coded flat cable (5) and a housing which can be swivelled onto the mounting plate (4) and has a printed-circuit board (8) and a contacting device with contact pins (6) for establishing the contact of the flat cable (5), the housing being made up of a housing base (2) and a housing cover (3) to form a unit which can be disassembled and in the interior space (7) of which the printed-circuit board (8) is removably held, and the housing base (2) and/or the housing cover (3) being made in a box-like form and a peripheral seal (14) lying between both, **characterised in that** the housing base (12) and/or the housing cover (3) are, in the contacted state of the flat cable (5), pushed one into the other such that their side walls (10, 11) overlap at least partially with positive engagement and **in that** for full functioning of the sealing (14), i.e. the sealing of the housing cover (3) with respect to the housing base (2), the housing (2, 3) is screwed to the mounting plate (4).

2. Module according to Claim 1, **characterised in that** the housing (2, 3) is capable of being swivelled onto the mounting plate (4).

3. Module according to Claim 1 or 2, **characterised in that** one of the components (2, 3) has an offset (12) on the inner side of the side walls (10 or 11) and **in that** the seal (14) lies between this offset (12) and an end face (13) of the other component (2 or 3).

## Revendications

1. Module (1) pour le raccordement d'actionneurs et/ou de capteurs, qui comporte une plaque de montage (4) ayant un évidement (16) pour la réception d'un câble plat (5) de forme codée et un boîtier rabattable sur la plaque de montage (4) et comportant une carte de circuits imprimés (8) ainsi qu'un dispositif de mise en contact avec des broches de contact (6) pour la mise en contact du câble plat (5), le boîtier étant composé d'un fond de boîtier (2) et d'un couvercle de boîtier (3) pour donner une unité démontable dans l'espace intérieur (7) de laquelle la carte de circuits imprimés (8) est maintenue, démontable, et le fond de boîtier (2) et/ou le couvercle de boîtier (3) étant réalisé en forme de boîte et un joint d'étanchéité (14) qui fait tout le tour se trouvant entre les deux, **caractérisé par le fait que** le fond de boîtier (2) et/ou le couvercle de boîtier (3) sont introduits par glissement l'un dans l'autre, lorsque le câble plat (5) est en contact, de telle sorte que leurs parois latérales (10, 11) se chevauchent au moins en partie par concordance de formes et que le boîtier (2, 3) est vissé à la plaque de montage (4) pour assurer la fonction complète du joint d'étanchéité (14), c'est-à-dire l'étanchéité entre le couvercle de boîtier (3) et le fond de boîtier (2).

2. Module selon la revendication 1, **caractérisé par le fait que** le boîtier (2, 3) peut être basculé sur la plaque de montage (4).

3. Module selon la revendication 1 ou 2, **caractérisé par le fait que** l'un des éléments (2, 3) comporte sur la face intérieure des parois latérales (10 ou 11) un décrochement (12) et que le joint d'étanchéité (14) se trouve entre ce décrochement (12) et un côté frontal (13) de l'autre élément (2 ou 3).
